# EUROPÄISCHE PATENTSCHRIFT

(11) **EP 0 133 948 B1**
(45) Veröffentlichungstag und Bekanntmachung des Hinweises auf die Patenterteilung: **20.09.1989**
(21) Anmeldenummer: 84108638.2
(22) Anmeldetag: 21.07.1984
(51) Int. Cl.: H04R 3/00

(54) **Verfahren und Einrichtung zur Gegenkopplung der Bewegungsspannung eines Lautsprechers**
Method and apparatus for negative feedback of movement induced voltage in a loudspeaker
Procédé et dispositif pour la contreréaction de la tension induite par le mouvement de la membrane du haut-parleur

(30) Priorität: 22.07.1983 DE 3326494
(43) Veröffentlichungstag der Anmeldung: 13.03.1985
(73) Patentinhaber: Dick, Burkhard, D-2000 Hamburg 61 (DE); Erbengemeinschaft Dr. Paul Scherer, D-5100 Aachen-Friesenroth (DE)
(72) Erfinder: Dick, Burkhard, D-2000 Hamburg 61 (DE); Erbengemeinschaft Dr. Paul Scherer, D-5100 Aachen-Friesenroth (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- AU-B- 512 725
- DE-A- 2 828 520
- DE-A- 2 922 112
- US-A- 4 393 353
- PATENT ABSTRACTS OF JAPAN, vol. 5, no. 23, 12 February 1981, & JP-A-55-149594
- PATENT ABSTRACTS OF JAPAN, vol. 7, no. 13, 19 January 1983, & JP-A-57-170692
- PATENT ABSTRACTS OF JAPAN, vol. 7, no. 84, 8 April 1983, & JP-A-58-012499
- FUNKSCHAU, Nr. 14, Juli 1983, München; P. RIEDEL "Membrangegenkopplung - neu aufgelegt", Seiten 53-56

## Beschreibung

Die Erfindung betrifft ein Verfahren zur Gegenkopplung der Bewegungsspannung eines dynamischen Lautsprechers bezüglich der Signalspannung, mit Hilfe eines Netzwerks, bei dem die Bewegungsspannung durch Differenzbildung zwischen der Lautsprecherklemmenspannung und einer Kompensationsspannung gewonnen wird und eine Einrichtung zur Durchführung des Verfahrens.

Besonders im Bereich der Grundresonanz des dynamischen Lautsprechers und tiefer Gehäuseresonanzen folgt die Lautsprechermembran nicht genau der angelegten Signalspannung, weil die mehr oder weniger fest an die Membran angekoppelten mechanischen Schwingkreise bei impulsartiger Anregung zu Eigenschwingungen neigen, die selbst dann noch stören, wenn sie infolge von Dämpfung erheblich kleiner als das eigentliche Signal sind. Außerdem hat die massebehaftete Lautsprechermembran Schwierigkeiten, z. B. impulsförmigen Signalspannungen zu folgen. Die Durchsichtigkeit der Wiedergabe hängt aber zumindest im Mitteltonbereich (200 Hz bis 1 kHz) ganz wesentlich vom richtigen Phasenverhalten ab, d. h., ein Lautsprecher sollte in der Lage sein, in diesem Frequenzbereich rechteckförmige Schalldruckverläufe einigermaßen richtig wiedergeben zu können. Dies bedeutet, daß die Lautsprecher des Tief- und Mitteltonteils zur Vermeidung von Laufzeitunterschieden engbenachbart eingebaut werden müssen, was im allgemeinen zu kleinen Lautsprechergehäusen führt. Wegen der erforderlichen Volumenschnelle des Tieftonlautsprechers wird daher die Kontrolle der Membranbewegung noch dringlicher.

Es ist bekannt - (Philips Technik-Praxis; Technik der Lautsprecherbox 545, Studio MFB-Philips Kontakte, Heft 39/1976) -, zur Abtastung der Membranbewegung einen speziellen Wandler, wie einen Beschleunigungsaufnehmer, zu verwenden. Dies hat den Nachteil, daß der Lautsprecher durch eine zusätzliche Wandlermasse zunächst verschlechtert wird, und kein serienmäßiges Lautsprechersystem verwendet werden kann. Es wurde schon versucht, die Bewegungsspannung des Lautsprechers selbst zur Rückkopplung zu verwenden. Dies bedingt, daß die Lautsprecherklemmenspannung von den Anteilen, die von der Signalspannung herrühren, befreit werden muß. Es ist gattungsbildend vorgeschlagen worden (DE-A-719 499 ; DE-A-2 922 112), zur Auskopplung der Bewegungsspannung eine Brückenschaltung zu verwenden, die im wesentlichen aus den Impedanzen des bewegten und fest gebremsten Lautsprechers besteht. Diese Schaltung hat - so bestechend einfach sie auf den ersten Blick aussieht - den Nachteil, daß aufgrund der Niederohmigkeit ihre Verlustleistung relativ hoch ist, und sich deshalb die Genauigkeit der Nachbildung bei hoher Belastung verschlechtert, weil sich das festgebremste System thermisch anders verhält. Andererseits aber ist die richtige Phasenlage der Rückmeldespannung Voraussetzung für ein stabiles Verhalten bei den erforderlichen Gegenkopplungsgraden. Hier bereitet die Brückenschaltung Schwierigkeiten, weshalb sie bislang kaum Anwendung fand, obwohl sie wiederholt theoretisch vorgeschlagen wurde.

Bei der US-A-4393353 ist dem Lautsprecher ein Spannungsverstärker vorgeschaltet, wobei weiterhin ein negativer Stromrückkopplungskreis und ein negativer Spannungs-Rückkopplungskreis derart aufeinander abgestimmt werden, daß die Abschwächung des Spannungskreises im wesentlichen der Verstärkung des Stromkreises entspricht. Es sind daher zwei Netzwerke vorgesehen, von denen aber keines ein den Spannungsabfall an der Impedanz des festgebremsten Lautsprechers nachbildendes Netzwerk ist.

Bei der AU-B-512 725 wird ein Kontakt des Lautsprechers potentialmäßig so gesteuert, daß der Innenwiderstand der diesem vorgeschalteten Spannungsquelle kompensiert wird. Die Schaltung verhält sich somit wie ein Verstärker mit negativem Ausgangswiderstand (Stahl-Methode). Dieser wird üblicherweise durch eine Mitkopplung realisiert. Bei der Druckschrift verhindert jedoch die spezielle Art der Vorwärtskopplung auf Kosten eines zweiten Endverstärkers eine mögliche Instabilität der Schaltung. Die spannungsgesteuerte Stromquelle dient lediglich zur Umsetzung des Lautsprecherstroms in eine proportionale Spannung (d. h. zum Messen des Lautsprecherstroms), die über Verstärker 16 den erwähnten (unteren) Kontakt der Last steuert. Im einfachsten Fall kann sie durch einen ohmschen Widerstand ersetzt werden. Da bei dieser Druckschrift die spannungsgesteuerte Stromquelle in die Gegenkopplung des Verstärkers miteinbezogen ist, wird die Last auch hier an einer Spannungsquelle mit sehr niedrigem Innenwiderstand betrieben. Weiterhin wird hier die festgebremste Impedeanz durch einen ohmschen Widerstand angenähert, so daß der Imaginärteil, der insbesondere bei Frequenzen oberhalb der Resonanzfrequenz bedeutsam ist, unberücksichtigt bleibt. Es handelt sich nicht um ein gegengekoppeltes System, bei dem ein Korrektursignal durch vergleichte Regelgröße mit einem Eingangssignal erzeugt würde. Das System verhält sich so, daß Regel- und Eingangsgröße näherungsweise proportional sind, was nicht über den gesamten Frequenzbereich erwünscht ist.

Ausgehend vom gattungsbildenden Stand der Technik liegt der Erfindung die Aufgabe zugrunde, ein Verfahren und eine Einrichtung zur Gegenkopplung der Bewegungsspannung eines dynamischen Lautsprechers dahingehend weiterzubilden, daß eine höhere Wiedergabetreue und damit eine höhere Durchsichtigkeit der Wiedergabe erzielt wird.

Erfindungsgemäß wird die genannte Aufgabe bei einem Verfahren der eingangs genannten Art dadurch gelöst, daß das wiederzugebende elektrische Signal dem Lautsprecher als eingeprägter Strom zugeführt wird, daß dem Eingang eines aus Kondensatoren, Widerständen und Operatoren bestehenden, an seinem Ausgang den Spannungsabfall an der Impedanz des festgebremsten Lautsprechers nachbildenden Netzwerks eine dem eingeprägten Strom proportionale Spannung zugeführt wird und die Ausgangsspannung des Netzwerks als Kompensationsspannung zur Differenzbildung verwendet wird.

Eine erfindungsgemäße Einrichtung sieht vor, daß der Lautsprecher mit einer spannungsgesteuerten Stromquelle mit hohem Innenwiderstand verbunden ist, daß am Eingang des Netzwerks aus Kondensatoren, Widerständen und Operatoren eine am Lautsprecher abgegriffene, dem eingeprägten Lautsprecher stromproportional anliegt und daß der Ausgang des Netzwerks an einem Subtrahierverstärker anliegt.

In bevorzugter Ausgestaltung kann vorgesehen sein, daß der dem Lautsprecher eingeprägte Signalstrom mit einer Frequenz oberhalb des Hörbereiches getastet wird, und in den Abschaltphasen zu geeigneten Zeitpunkten die Bewegungsspannung an den Lautsprecherklemmen abgetastet und durch einen nachgeschalteten Tiefpaß regeneriert wird, und daß die durch die Impedanz des festgebremsten Lautsprechers bewirkte Störspannung und das Nachbildungsnetzwerk eliminiert werden.

Die Erfindung ermöglicht eine Weiterbildung durch einen Lautsprecher mit kleinen Tief- und Mitteltonlautsprechern, um ein kleines akustisches Zentrum zu erhalten, durch das die Abstrahlung rechteckförmiger Schalldruckverläufe nach allen Seiten bis zu Frequenzen von ca. 3 kHz möglich wird und mit einem stimseitig angeordneten Tieftonlautsprecher zur Nutzung der Spiegelschallquelle des Tieftonlautsprechers bei Wandmontage des Gehäuses.

Die Erfindung wird nachstehend an Hand von Ausführungsbeispielen unter Bezugnahme auf die Zeichnung im einzelnen erläutert. Dabei zeigt :
Figur 1 Ein erstes prinzipielles Schaltbild der Erfindung ;
Figur 2 eine Darstellung von Ersatzschaltbildern ;
Figur 3a die typische Ortskurve eines festgebremsten Lautsprechers ;
Figur 4b ein Ersatzschaltbild zur Darstellung der Schwächung eines Originalfeldes durch Wirbelströme ;
Figur 4 die Darstellung als grundsätzlich bei der Erfindung einzusetzenden Netzwerks ;
Figur 5 Darstellungen zur Bestimmung der Dimensionierung der einzelnen Elemente des Neutzwerks ;
Figur 6 ein konkretes Anwendungsbeispiel ;
Figur 7 eine vereinfachte Ausführungsform der Erfindung ;
Figur 8 ein konkretes Schaltbild einer Ausführungsform für eine Mitteltonkalotte ;
Figur 9 ein Blockschaltbild zur Anwendung des Zeitmultiplexprinzips bei der Erfindung ;
Figur 10 den Ablauf bei einer Schaltung nach Figur 9 ;
Figur 11 ein ausführliches Blockschaltbild zur Durchführung des Zeitmultiplexvertahrens ;
Figur 12 Ausgestaltung und Anordnung eines bei der Erfindung eingesetzten Lautsprechers.

Die Einrichtung nach der Fig. 1 weist einen Addierer 1, eine spannungsgesteuerte Stromquelle 2 mit Endverstärker, einen Lautsprecher 3, ein Netzwerk 4 zur Nachbildung des Spannungsabfalls an der Impedanz des festgebremsten Lautsprechers sowie ein Rückmeldeverstärker 5 auf. In Abweichung von der üblichen Technik wird der Lautsprecher hier mit eingeprägtem Strom, d. h., an einem Endverstärker mit sehr hohem Innenwiderstand, betrieben, um einerseits die Rückwirkung der Schwingspulenverzerrungen auf den Strom gering zu halten und andererseits bei Zeitmultiplexbetrieb - wie später erläutert -, die induzierte Bewegungsspannung unbelastet abgreifen zu können, eine Spannung, die den vom Lautsprecher aufgenommenen Strom (IL) proportional ist, wird über das Nachbildungsnetzwerk 4 (A'_{F}) und von der separat abgegriffenen Lautsprecherklemmenspannung UL subtrahiert (Fig. 1, Fig. 2a). Man erhält so auf recht einfacher Weise die « innere » Induktionsspannung Um der bewegten Membran, die auf andere Weise nicht zu messen ist. Aufbau und Dimensionierung des Nachbildungsnetzwerkes ergeben sich aus den folgenden Überlegungen :

Figur 3a zeigt die typische Ortskurve eines festgebremsten Lautsprechers. Ihr charakteristischer Verlauf ist im wesentlichen auf die Existens von Wirbelströmen im leitenden Kern- und Magnetmaterial bei wechselstromdurchflossener Spule zurückzuführen. Gemäß der Lenzschen Regel schwächen sie das Originalfeld zunehmend mit wachsender Frequenz, wobei die elektrische Energie zusammen mit den Hystereseverlusten im leitenden Material in Wärmeenergie umgesetzt wird. Dieser Sachverhalt kann in einem Ersatzschaltbild nach Fig. 3b dargestellt werden.

Für tiefe Frequenzen sind R_{K} und L_{K} frequenzunabhängig. Bei hohen Frequenzen wird sich aufgrund der Feldverdrängung (Skineffekt) für jede Frequenz f eine andere räumliche Feldverteilung einstellen. Die Flußverkettung mit dem Originalfeld und demzufolge L_{K} und R_{K} werden frequenzabhängig.

Die Impedanz Z_{K} läßt sich mit hinreichender Genauigkeit durch ein Netzwerk nach Fig. 4 beschreiben. Für die bisher benutzten Lautsprecher genügten 3 bis 5 Kettenglieder. Dieses Ersatzschaltbild berücksichtigt selbstverständlich keine Nichtlinearitäten. Dazu gehören vor allem Feldverzerrungen bei großer Aussteuerung durch die Hysterese, die Abhängigkeit von der jeweiligen Lage der Schwingspule durch inhomogenen Feldverlauf und Temperatureinfluß.

Die einzelnen Elemente der Nachbildung lassen sich mit geringem mathematischen Aufwand und guter Genauigkeit durch die Antwort des Systems auf ein definiertes « Testsignal » bestimmen. Dazu eignet sich z. B. ein Stromsprung, zur Zeit t = 0, wobei die abfallende Spannung als Antwort gemessen wird. Aus meßtechnischen Gründen ist es jedoch günstiger, anstelle des einmaligen Sprungs eine Folge von Rechtssignalen zu verwenden.

Die halbe Periodendauer muß dabei so groß gewählt werden, daß die Antwort des Systems in dieser Zeit auf einen vernachlässigbaren Endwert abklingt (Fig. 5a, 5b, 5c). Teilt man nun die Spannungsantwort U_{K} (t) in n-Zeitbereiche (n = Anzahl der gewünschten Kettenglieder) mit jeweils 2 Stützwerten auf, so läßt sich die Impedanz Z_{K} durch ein zulässiges Näherungsverfahren einfach berechnen.

Aus Gründen der schnellen praktischen Realisierbarkeit bei fast idealem Frequenzverhalten und hoher Genauigkeit werden Kondensatoren verwendet (Fig. 4). Es wird ein System A'_{f} benötigt, das auf die Eingangsspannung U₁ = L_{L} - _{R} mit der Ausgangsspannung U'_{f} = L_{L} · Z'_{f} antwortet. R ist dabei der Widerstand, über den der Lautsprecherstrom gemessen wird.

Da die Verwendung von Kondensatoren gewünscht ist, kann man, ausgehend von Spulen, eine Dualitätsbeziehung ansetzen.

Für Z_{Cf} ergibt sich eine Kettenschaltung nach Fig. 4. Die Ersatzgrößen berechnen sich zu :

Ein Anwendungenbeispiel für einen 13 cm Tieftonlautsprecher ist Fig. 6 zu entnehmen. Die in der Schwingspule induzierte Bewegungsspannung UM (Fig. 2) beinhaltet außer den verzerrungsbedingten Abweichungen vor allem den Anteil, der durch das mechanische Resonanzsystem (Membran nebst Schwingspule, Aufhängung) und angekoppeltem Gehäuse bestimmt wird (Fig. 2b). Dies läßt sich durch einen elektrischen Schwingkreis mit konstantem Verlustwiderstand angeben, solange die frequenzabhängigen Verluste durch Abstrahlung im Bereich der Grundresonanz vernachlässigt werden können. Wenn man daher nur das grundsätzliche Verhalten eines Lautsprechers korrigieren will, bei dem der Einfluß des linearen Masse-Federsystems über die Nichtlinearitäten bei weitem dominiert, genügt es, diesen Anteil durch ein Netzwerk A'_{M} (Fig. 7a) gleicher Güte und Resonanzfrequenz (Fig. 7b) nachzubilden. Falls die Strahlungsimpedanz Zₛ eine Rolle spielt, kann sie gem. Fig. 7c berücksichtigt werden. Darüberhinaus bringt die elektrische Kompensation des für die Stromeinprägung notwendigen Widerstandes R eine zusätzliche Verbesserung der Wiedergabequalität (Fig. 8). Diese Methode ist besonders für Lautsprecher im Mittel- und Hochtonbereich geeignet, die an sich schon ein gutes Klirrfaktorverhalten zeigen, und bei denen das System den Einflüssen des Lautsprechergehäuses durch Abkapselung entzogen ist. Ein Anwendungsbeispiel für eine Mitteltonkalotte zeigt Fig. 8.

Eine Weiterentwicklung zur Gewinnung der Bewegungsspannung besteht darin, den Lautsprecher im Zeitmultiplex sowohl als Sender wie auch als Empfänger zu betreiben. Die Klemmenspannung U_{L} wird hierbei getastet an den Lautsprecher angelegt. Die Tastfrequenz muß außerhalb des Hörbereichs liegen, z. B. 38 kHz. Das Prinzip sei zunächst an einer Spannungsquelle mit rein ohmschem Innenwiderstand (Fig. 9) erläutert. Die Schaltung weist eine lineare Torschaltung 11 und einen Endverstärker 12, eine Spannungsquelle 13 mit ohmschem Widerstand 11 und einen Tiefpaß 14 auf.

In der Abschaltphase kann dann die innere Induktionsspannung über einen kleinen Meßwiderstand stromproportional abgetastet werden (Fig. 10a). Da die Impedanz des festgebremsten Lautsprechers selbst jedoch Induktivitäten enthält, ergibt sich infolge der gespeicherten induktiven Energie nach Abschalten der Klemmenspannung eine zeitvergrößert abklingende Störspannung, durch dessen Wirkung die Messung der Bewegungsspannung gestört wird (Fig. 10b).

Im Prinzip bewirkt die gespeicherte Blindenergie eine Verminderung der Übersprechdämpfung zwischem dem « Sende- und Empfangskanal ». Eine Möglichkeit, das « Übersprechen » zu verbessern besteht darin, während der Abschaltphase den Abtastzeitpunkt so zu wählen, daß der störungsärmste Wert der Bewegungsspannung erfaßt wird (Fig. 10b). Diese wird dann durch ein nachgeschaltetes Tiefpaßfilter regeneriert. Eine weitere Möglichkeit besteht darin, Maßnahmen zu ergreifen, durch die, trotz der Induktivitäten, der Sendestrom durch « Gegensteuern » möglichst schnell auf den Wert « Null » abfällt. Dies läßt sich z. B. durch ein Differenzierglied erreichen, das dem Endverstärker vorgeschaltet wird. Besser ist es jedoch, den Lautsprecherstrom mit Hilfe einer spannungsgesteuerten Stromquelle direkt einzuprägen. Dadurch wird zusätzlich erreicht, daß sich die Membran während der Maßphase aufgrund des hohen Innenwiderstandes der Stromquelle elektrisch ungedämpft weiterbewegen kann. Die Zeitmultiplexmethode läßt sich vorteilhaft mit der Methode der Nachbildung der festgebremsten Impedanz kombinieren. Ein ausführliches Blockschaltbild, bei dem auf Fig. 2 zurückgegriffen wurde, zeigt Fig. 11. Hierbei sind vorhanden: Addieren 1, eine lineare Torschaltung 2, eine spannungsgesteuerte Stromquelle 3 mit Endverstärker, ein Lautsprecher 4, ein Nachbildungsnetzwerk 5, ein idealer Abtaster 6, ein Tiefpaß 7 und ein Rückmeldeverstärker 8.

Versuche mit bewegungskontrollierten Lautsprechersystemen, sowohl nach der Zeitmultiplexmethode als auch mit den Methoden nach Fig. 1 und Fig. 7a zeigten, daß die Lautsprechersysteme bei rechteckförmiger Anregung in der Lage waren, rechteckförmige Schalldruckverläufe zu erzeugen. Eine Gegenkopplung im Bereich Der Grundresonanz von ca. 14 dB erwieß sich als gut. Dabei sei erwähnt, daß mit den Methoden nach Fig. 1 und Fig. 7a stabiler Betrieb bei Gegenkopplungsgraden im Bereich von 40 dB möglich war. Die Methode nach Fig. 1 zeigte, daß ein Tieftonlautsprecher in einem 51-Gehäuse ausgezeichnet linearisiert wird. Selbst bei Schalldrucken von ca. 90 dB (1,2 m Entfernung im schalltoten Raum, f = 100 Hz) wurden die Signale klar und frei von Eigenschwingungen der Grundresonanz wiedergegeben. Mit der Methode nach Fig. 7a konnte die Wiedergabequalität einer Mitteltonkalotte bezüglich des Übertragungs- und dynamischen Verhaltens erheblich verbessert werden.

Die günstigen Resultate bezüglich der Wiedergabe rechteckförmiger Schalldruckverläufe können bei Lautsprecherboxen mit mehreren Frequenzbereichen naturgemäß nur dann erzielt werden, wenn kleine Lautsprechersysteme verwendet und eng benachbart im kleinen Gehäuse angeordnet werden, um ein für alle Frequenzen einheitliches akustisches Zentrum zu wahren. Bezüglich des Tieftonlautsprechers kann aber in diesem Fall nur durch Bewegungsgegenkopplung ein befriedigendes Verhalten erzielt werden. Ein Ausführungsbeispiel zeigt Fig. 12a. Es handelt sich um ein 51-Gehäuse, bei dem das Tieftonsystem in der Gehäuseoberseite angeordnet ist, so daß bei Montage auf der Wand die Spiegelschallquelle mit ausgenutzt wird. Dies bedeutet eine Verdopplung des wirksamen Schalldrucks, wenn der Tieftonlautsprecher einen Abstand von 2d < Al4 zur Wand hat. Bei dem Ausführungsbeispiel nach Fig. 12b mit d = 6 cm und einer max. Betriebsfrequenz von ca. 450 Hz ist diese Forderung hinreichend erfüllt.

## Patentansprüche

1. Verfahren zur Gegenkopplung der Bewegungsspannung eines dynamischen Lautsprechers bezüglich der Signalspannung mit Hilfe eines Netzwerks, bei dem die Bewegungsspannung durch Differenzbildung zwischen der Lautsprecherklemmenspannung und einer Kompensationsspannung gewonnen wird, dadurch gekennzeichnet, daß das wiederzugebende elektrische Signal dem Lautsprecher (3) als eingeprägter Strom zugeführt wird, daß dem Eingang eines aus Kondensatoren (C_{KI}, ...), Widerständen (Rₒ₂, ...) und Operatoren bestehenden, an seinem Ausgang den Spannungsabfall an der Impedanz des festgebremsten Lautsprechers (3) nachbildenden Netzwerks (4, A'_{F}, A'_{M}) eine dem eingeprägten Strom proportionale Spannung zugeführt wird und die Ausgangsspannung des Netzwerks (4, A'_{F}, A'_{M}) als Kompensationsspannung zur Differenzbildung verwendet wird.

2. Verfahren nach Anspruch 1, dadurch gekennzeichnet, daß der dem Lautsprecher (3) eingeprägte Signalstrom mit einer Frequenz oberhalb des Hörbereiches getastet wird, und in den Abschaltphasen zu geeigneten Zeitpunkten die Bewegungsspannung an den Lautsprecherklemmen abgetastet und durch einen nachgeschalteten Tiefpaß (7, 14) regeneriert wird, und daß die durch die Impedanz des festgebremsten Lautsprechers (3) bewirkte Störspannung und das Nachbildungsnetzwerk eliminiert werden.

3. Einrichtung zur Gegenkopplung der Bewegungsspannung eines dynamischen Lautsprechers bezüglich der Signalspannung über ein dem Lautsprecher zugeordnetes Netzwerk, wobei die Bewegungsspannung durch Differenzbildung zwischen Lautsprecherklemmenspannung und einer Kompensationsspannung gewonnen wird, insbesondere zur Durchführung des Verfahrens nach Anspruch 1 oder 2, dadurch gekennzeichnet, daß der Lautsprecher (3) mit einer spannungsgesteuerten Stromquelle (2) mit hohem Innenwiderstand verbunden ist, daß am Eingang des Netzwerks (4) aus Kondensatoren (C_{K1}, ...), Widerständen (R_{co}, ...) und Operatoren eine am Lautsprecher abgegriffene, dem eingeprägten Lautsprecher strom proportionale Spannung anliegt und daß der Ausgang des Netzwerks (4) an einem Subtrahierverstärker anliegt.

4. Einrichtung nach Anspruch 3, gekennzeichnet durch einen Lautsprecher (3) mit kleinen Tief- und Mitteltonlautsprechern (HT, MT), um ein kleines akustisches Zentrum zu erhalten, durch das die Abstrahlung rechteckförmiger Schalldruckverläufe nach allen Seiten bis zu Frequenzen von ca. 3 kHz möglich wird und mit einem stirnseitig angeordneten Tieftonlautsprecher (TT) zur Nutzung der Spiegelschallquelle des Tieftonlautsprechers bei Wandmontage des Gehäuses.

## Claims

1. Method for negative feedback of movement induced voltage of a moving-coil loudspeaker with respect to the signal voltage with the aid of a network, in which the movement induced voltage is obtained by subtraction between the loudspeaker terminal voltage and an offset voltage, characterized in that the electric signal to be reproduced is supplied to the loudspeaker (3) as an impressed current, that the input of a network (4, A'_{F}, A'_{M}) comprising capacitors (C_{K1} etc.) resistors (Rₒ₂ etc.) and operators and simulating at its output the voltage drop at the impedance of the firmly braked loudspeaker (3) is supplied with a voltage proportional to the impressed current and the output voltage of the network (4, A'_{F}, A'_{M}) is used as the offset voltage for subtraction purposes.

2. Method according to claim 1, characterized in that the signal current impressed on loudspeaker (3) is scanned with a frequency above the audible range and in the disconnection phases the movement induced voltage at the loudspeaker terminals is scanned at appropriate times and regenerated by a series- connected lowpass filter (7, 14) and that the interference voltage brought about by the impedance of the firmly braked loudspeaker (3) and the balancing network are eliminated.

3. Apparatus for negative feedback of the movement induced voltage of a moving-coil loudspeaker with respect to the signal voltage via a network associated with the loudspeaker, the movement induced voltage being obtained by subtraction between the loudspeaker terminal voltage and an offset voltage, particularly for performing the method according to claims 1 or 2, characterized in that the loudspeaker

(3) is connected to a voltage-controlled power supply (2) with a high internal resistance, that at the input of the network (4) comprising capacitors (C_{K1} etc.), resistors (R_{co} etc.) and operators is applied a voltage tapped at the loudspeaker and proportional and to the impressed loudspeaker current and that the output of the network (4) is applied to a subtract amplifier.

4. Apparatus according to claim 3, characterized by a loudspeaker (3) with small low and medium frequency loudspeakers (HT, MT) in order to obtain a small acoustic centre, which permits the emission of rectangular sound pressure variations to all sides up to frequencies of approximately 3 kHz and with a frontally arranged low frequency loudspeaker (TT) for using the mirror sound source of the low frequency loudspeaker in the case of wall fitting of the casing.

## Revendications

1. Procédé pour la contre-réaction de la tension induite par le mouvement de la membrane d'un haut-parleur dynamique par rapport à la tension de signal, à l'aide d'un réseau dans lequel la tension de mouvement est obtenue par la formation de la différence entre la tension aux bornes du haut-parleur et une tension de compensation, caractérisé en ce que le signal électrique à restituer est transmis au haut-parleur (3) sous la forme d'un courant indépendant de la charge, qu'une tension proportionnelle au courant indépendant de la charge est appliquée à l'entrée d'un réseau (4, A'_{F}, A'_{M}) composé de condensateurs (C_{Ki}, ...), de résistances (Rₒ₂, ...) et d'opérateurs et simulant à sa sortie la chute de tension sur l'impédance du haut-parleur (3) bloqué, et que la tension de sortie du réseau (4, A'_{F}, A'_{M}) est utilisée comme tension de compensation pour la formation de la différence.

2. Procédé selon la revendication 1, caractérisé en ce que le courant de signal appliqué au haut-parleur (3) est commuté à une fréquence au-delà de la gamme audible et que la tension de mouvement aux bornes du haut-parleur est analysée au cours des phases de coupure à des instants appropriés et régénérée par un filtre passe-bas (7, 14) monté en aval, et que la tension de perturbation provoquée par l'impédance du haut-parleur (3) bloqué et le réseau d'équilibrage sont éliminés.

3. Dispositif pour la contre-réaction de la tension induite par le mouvement de la membrane d'un haut-parleur dynamique par rapport à la tension de signal, par l'intermédiaire d'un réseau associé au haut-parleur, la tension de mouvement étant obtenue par la formation de la différence entre la tension aux bornes du haut-parleur et une tension de compensation, en particulier pour la mise en oeuvre du procédé selon l'une des revendications 1 ou 2, caractérisé en ce que le haut-parleur (3) est relié à une source de courant (2) commandée par tension, avec une grande résistance interne, que l'entrée du réseau (4) composé de condensateurs (C_{KI}, ...), de résistances (R_{co}, ...) et d'opérateurs est reliée à une tension qui est prélevée au haut-parleur et qui est proportionelle au courant du haut-parleur et que la sortie du réseau (4) est reeliée à un amplificateur soustracteur.

4. Dispositif selon la revendication 3, caractérisé en ce qu'il comprend un haut-parleur (3) avec des petits hauts-parleurs graves et pour fréquences moyennes (HT, MT) pour obtenir un petit centre acoustique permettant le rayonnement dans toutes les directions de courbes de pression acoustique rectangulaires jusqu'à des fréquences d'environ 3 kHz, et un haut-parleur grave (^{T}T) disposé sur la face frontale pour exploiter la source sonore à réflexion du haut-parleur grave en cas de montage mural de l'enceinte.
